# EUROPÄISCHE PATENTSCHRIFT

(11) **EP 1 612 487 B1**
(45) Veröffentlichungstag und Bekanntmachung des Hinweises auf die Patenterteilung: **24.02.2010**
(21) Anmeldenummer: 05105842.8
(22) Anmeldetag: 29.06.2005
(51) Int. Cl.: F24C 15/02, E05D 7/12, A47L 15/42

(54) **Haushaltsgerätscharnier**
Hinge for a household appliance
Charnière pour un appareil ménager

(30) Priorität: 29.06.2004 DE 102004031401
(43) Veröffentlichungstag der Anmeldung: 04.01.2006
(73) Patentinhaber: BSH Bosch und Siemens Hausgeräte GmbH, 81739 München (DE)
(72) Erfinder: Germann, Peter, 76751, Jockgrim (DE); Götz, Bernhard, 75059, Zaisenhausen (DE)

(56) Entgegenhaltungen:
- DE-A1- 4 105 274
- US-A1- 2003 172 920

## Beschreibung

Die Erfindung geht aus von einem Haushaltsgerätscharnier nach dem Oberbegriff des Anspruchs 1 gemäß Dokument DE 4 105 274 A1.

Zur Montage eines um ein Scharnier beweglichen Teils eines Haushaltsgeräts an ein festes Teil des Haushaltsgeräts kann das Scharnier so ausgeführt sein, dass das Scharnier zuerst am beweglichen Teil befestigt und das bewegliche Teil mitsamt dem Scharnier am festen Teil montiert wird. Hierzu kann das Scharnier in das feste Teil eingeführt und in einem Scharnierlager befestigt werden. Eine solche Art der Befestigung ist besonders geeignet für eine Klappe eines Backofens oder eines Mikrowellengeräts, die auf analoge Weise demontiert und anschließend leicht gereinigt werden kann. Zur Verriegelung des Scharniers im Scharnierlager ist aus der DE 40 40 965 A1 ein Scharnier bekannt, das zur Verriegelung in einem Scharnierlager ein schwenkbares Verriegelungselement umfasst. Bei eingeschwenktem Verriegelungselement ist das Scharnier im Scharnierlager gesichert.

Aus der DE 41 05 274 A1 ist ein Scharnier bekannt, das ein erstes Befestigungselement und ein zweites Befestigungselement hat, und zur schwenkbaren Lagerung einer Tür um eine horizontale Achse dient. Das erste Befestigungselement wird am Gehäusekörper angebracht, während das zweite Befestigungselement an der Tür befestigt wird. Das erste Befestigungselement hat eine Nockenkante, und das zweite Befestigungselement trägt ein Stegteil mit einer Nockenfolgerolle. Ein Stützelement in Form eines kopfstehenden U ist exzentrisch zur Gelenkachse zwischen den beiden Befestigungselementen an dem ersten Befestigungselement angelenkt und in dem zweiten Befestigungselement schwenkverschieblich geführt. An dem Stegteil sind Anschlagkanten ausgebildet, die mit Gegenschlägen zusammenwirken, um die in der Öffnungsstellung von der Tür ausgeübten Kräfte auf mehrere Punkte zu verteilen.

Aus der US 2003/0172920 A1 ist ein Scharnier für eine Herdklappe bekannt, das ein Gehäuse umfasst, an dem ein Steckteil schwenkbar gelagert ist. Um das von der Feder erzeugte Drehmoment auf einfache Weise beeinflussen zu können, ist eine durch eine Feder, vorzugsweise eine Druckfeder, belastete Federführung vorgesehen, die mit einer Rolle versehen ist, die durch eine Kurve des Steckteils geführt ist.

Die Aufgabe der Erfindung besteht insbesondere darin, ein Haushaltsgerätscharnier bereitzustellen, das besonders zuverlässig in einem Scharnierlager verriegelt werden kann.

Diese Aufgabe wird erfindungsgemäß durch die Merkmale der unabhängigen Patentansprüche 1, 8 und 10 gelöst. Weitere vorteilhafte Ausgestaltungen und Weiterbildungen der Erfindung sind in den Unteransprüchen wiedergegeben.

Die Erfindung geht aus von einem Haushaltsgerätscharnier mit einem ersten Scharnierelement, einem Befestigungsmittel, welches das erste Scharnierelement mit einem Haltemittel eines Scharnierlagers formschlüssig verbindet, und einem beweglichen Verriegelungselement zur Verriegelung des Befestigungsmittels im Scharnierlager, und mit einem Längenausgleichselement zur Anpassung einer Abmessung des Verriegelungselements und/oder eines Abstands zwischen einem zweiten Scharnierelement und einem Element des Scharnierlagers im verriegelten Zustand aneinander.

In einer ersten Ausführungsform nach Anspruch 1 wird vorgeschlagen, dass das Längenausgleichselement ein Federelement umfasst.

Zwei weitere Ausführungsformen mit einem um eine Drehachse schwenkbaren Verriegelungselement werden in Ansprüchen 9 und 10 beschrieben.

Die Erfindung geht von der Überlegung aus, dass eine besonders einfache Verriegelung des Befestigungsmittels im Scharnierlager erreicht werden kann, wenn das Verriegelungselement eine Verklemmung des ersten Scharnierelements im Scharnierlager bewirkt. Dies kann besonders einfach erreicht werden, wenn das Verriegelungselement zwischen zwei Elemente geklemmt wird. Hierzu sollte eine Abmessung des Verriegelungselements so gewählt werden, dass es zwischen das erste Scharnierelement und ein Element des Scharnierlagers spielfrei eingefügt werden kann. Ist das Verriegelungselement beispielsweise in seiner Abmessung zu groß, so kann es nicht zwischen die Elemente eingefügt werden, und eine Verriegelung des Befestigungsmittels im Scharnierlager kann nicht zuverlässig erreicht werden. Ist jedoch das Verriegelungselement zu kurz in seiner Abmessung, so findet ebenfalls keine zuverlässige Verriegelung statt, da das erste Scharnierelement im Scharnierlager wackeln kann. Es ist somit wünschenswert, dass die Abmessung des Verriegelungselements im verriegeltem Zustand dem Abstand zwischen dem ersten Scharnierelement und dem Element des Scharnierlagers entspricht.

Die Erfindung geht von der weiteren Überlegung aus, dass eine sehr exakte Herstellung des Scharniers mit dem Verriegelungselement und dem Scharnierlager mit geringen Fertigungstoleranzen aufwendig und teuer ist. Mit einem Längenausgleichselement zur Anpassung der Abmessung des Verriegelungselements im verriegeltem Zustand an den Abstand zwischen dem Scharnierelement und dem Element des Scharnierlagers kann auch bei hohen Fertigungstoleranzen ein spielfreies Einfügen des Verriegelungselements erreicht werden.

Das Längenausgleichselement kann am Verriegelungselement oder an einem Element des Scharnierlagers angeordnet sein, wobei im letzteren Fall dieses Element des Scharnierlagers als ein Element des Haushaltsgerätscharniers betrachtet wird. Die Abmessung kann eine Entfernung von einem Befestigungspunkt des Verriegelungselements im Scharnier, beispielsweise von einer Drehachse, zu einem Anlagepunkt des Verriegelungselements am Scharnierlager sein. Das zweite Scharnierelement wäre damit der Befestigungspunkt, z.B. die Drehachse, um die das Verriegelungselement schwenkbar ist. Das Element des Scharnierlagers kann ein Anlagepunkt zur Anlage an das Verriegelungselement sein.

In einer vorteilhaften Ausgestaltung der Erfindung umfasst das Verriegelungselement einen Anschlag mit einer ebenen Anlagefläche zur Anlage an das Element des Scharnierlagers. Es kann auf einfache Weise ein Einrasten der Anlagefläche am Element des Scharnierlagers erreicht werden, insbesondere bei einem schwenkbaren Verriegelungselement. Das Element des Scharnierlagers umfasst jeweils zweckmäßigerweise ebenfalls eine ebene Anlagefläche zur Kontaktierung mit der Anlagefläche des Verriegelungselements.

Eine besonders einfache Montage des Scharniers im Scharnierlager kann erreicht werden, wenn das Längenausgleichselement ein Federelement umfasst. Auf eine manuelle Verstellung des Längenausgleichselements kann verzichtet werden.

Ein besonders preiswertes und stabiles Federelement kann erreicht werden, wenn das Scharnierlager eine Ausnehmung umfasst und zwischen der Ausnehmung und dem Element des Scharnierlagers ein zur elastischen Auslenkung vorgesehenes Element ausgebildet ist. Das Längenausgleichselement wird hierbei von der Ausnehmung und dem zur elastischen Auslenkung vorgesehenen Element, beispielsweise einem Steg, gebildet. Das Element bzw. der Steg kann beliebig geformt sein.

Es ist auch möglich, das Längenausgleichselement am Verriegelungselement anzuordnen. Dies kann vorteilhafterweise geschehen, indem das Verriegelungselement eine Ausnehmung und eine Anlagefläche zur Anlage an das Element des Scharnierlagers umfasst und zwischen der Ausnehmung und der Anlagefläche ein zur elastischen Auslenkung vorgesehenes Element ausgebildet ist. Es kann auf diese Weise ein Federelement einfach hergestellt werden. Die Ausnehmung kann als Durchbruch ausgestaltet sein. Dies gilt auch für eine Ausnehmung am Scharnierlager.

In einer weiteren Ausführungsform ist die Ausnehmung ein Schlitz. Ein Schlitz ist besonders einfach in das Scharnierlager oder das Verriegelungselement einbringbar. Der Schlitz kann ein paralleler Schlitz mit parallelen Schlitzrändern sein oder sich weitende Schlitzränder umfassen, so dass der Schlitz beispielsweise dreiecksförmig ist. Der Schlitz kann gerade oder gekrümmt sein. Bei einer Führung des Schlitzes bis in den Rand des jeweiligen Elements, des Scharnierlagers oder des Verriegelungselments, kann das Federelement sehr elastisch ausgeführt sein. Bei einer Ausführung eines Schlitzes, der zumindest in einer Fläche vollständig von Material des Scharnierlagers bzw. des Verriegelungselements umgeben ist, kann ein Federelement erreicht werden, das beständig stabil gegen Verformung ist. Zweckmäßigerweise ist die Ausnehmung ein Schlitz, der parallel zur Anlagefläche angeordnet ist.

In einer alternativen Ausgestaltung der Erfindung ist die Ausnehmung eine Bohrung. Eine Bohrung ist besonders einfach und preiswert herstellbar.

Ein besonders einfach herstellbar und verliersicher gehaltenes Verriegelungselement kann durch ein Verriegelungselement erreicht werden, das um eine Drehachse schwenkbar ist.

In einer zweiten und dritten Ausführungsform gemäß Anspruch 8 und 10 ist ein Haushaltsgerätscharnier mit einem ersten Scharnierelement, einem Befestigungsmittel zur formschlüssigen Verbindung des ersten Scharnierelements mit einem Haltemittel eines Scharnierlagers und einem beweglichen Verriegelungselement, das um eine Drehachse schwenkbar ist, zur Verriegelung des Befestigungsmittels im Scharnierlager vorgesehen. Das Haushaltsgerätscharnier umfasst ein Längenausgleichselement, zur Anpassung einer Abmessung des Verriegelungselements und/oder eines Abstands zwischen einem zweiten Scharnierelement und einem Element des Scharnierlagers im verriegelten Zustand aneinander.

Gemäß Anspruch 8 wird in der zweiten Ausführungsform vorgeschlagen, dass das Verriegelungselement einen Anschlag mit einer Anlagefläche zur Anlage an das Element des Scharnierlagers umfasst, und die Anlagefläche umfasst mindestens zwei ebene Segmente mit unterschiedlichen kleinsten Entfernungen zur Drehachse. In analoger Weise wie zur nachstehend beschriebenen spiralsegmentförmigen Anlagefläche kann so die Abmessung des Verriegelungselements von der Drehachse zum Anlagepunkt der Anlagefläche an das Element des Scharnierlagers variiert werden. Durch die Überdrehung über eine Kante der Anlagefläche ist zusätzlich ein Rasteffekt erzielbar. Die Segmente sind vorteilhafterweise tangential zu einer spiralsegmentförmigen Fläche angeordnet.

Gemäß der dritten Ausführungsform nach Anspruch 10 wird vorgeschlagen, dass das Verriegelungselement einen Anschlag mit einer Anlagefläche zur Anlage an das Element des Scharnierlagers umfasst, wobei die Anlagefläche spiralsegmentförmig angeordnet ist. Ein Querschnitt durch diese Anlagefläche, beispielsweise senkrecht zur Anlagefläche, ist hierbei spiralsegmentförmig. Bei einer solchen Form des Verriegelungselements ist die Abmessung des Verriegelungselements zwischen der Drehachse und einem Anlagepunkt auf der Anlagefläche zur Anlage an das Element des Scharnierlagers innerhalb vorgegebener Grenzen frei wählbar, wodurch ein Längenausgleich ermöglicht wird. Das Längenausgleichselement ist in diesem Falle die spiralsegmentförmige Anlagefläche. Eine solche Fläche bietet den Vorteil, dass der Teil der Anlagefläche, der am Element des Scharnierlagers anliegt, senkrecht - oder im Wesentlichen senkrecht, beispielsweise in einem Winkel von mehr als 80 - zur Drehachse angeordnet ist und das Verriegelungselement somit nicht aus seiner Verriegelungsstellung herausspringt. Unter einer Spirale wird eine um einen Punkt gewundene ebene Kurve mit einem stetig größer werdenden und stets endlichen Radius verstanden. Jedem Punkt der Spiralkurve ist ein Kurvenradius zugeordnet. Ein Kreis mit diesem Radius durch diesen Punkt umschließt den Spiralenmittelpunkt. Das gilt für jeden Punkt auf der Spiralkurve.

Die Erfindung ist besonders vorteilhaft bei Haushaltsgeräten, insbesondere bei Gargeräten, wie einem Backofen oder einem Mikrowellengerät, anwendbar. Das durch das Haushaltsgerätscharnier drehbar befestigte Teil des Haushaltsgeräts, wie beispielsweise eine Klappe oder eine Tür, kann einfach ausgebaut und vom restlichen Teil des Haushaltsgeräts entfernt werden, beispielsweise zum Reinigen des Teils.

Weitere Vorteile ergeben sich aus der folgenden Zeichnungsbeschreibung. In der Zeichnung sind Ausführungsbeispiele der Erfindung dargestellt. Die Zeichnung, die Beschreibung und die Ansprüche enthalten zahlreiche Merkmale in Kombination. Der Fachmann wird die Merkmale zweckmäßigerweise auch einzeln betrachten und zu sinnvollen weiteren Kombinationen zusammenfassen.

Es zeigen:
- Fig. 1: eine schematische Seitenansicht eines Gargeräts,
- Fig. 2: ein Scharnier des Gargeräts,
- Fig. 3: ein Verriegelungselement des Scharniers aus Figur 2,
- Fig. 4: eine Vorderansicht auf das Verriegelungselement,
- Fig. 5: eine Seitenansicht eines weiteren Verriegelungselements,
- Fig. 6: eine Detailansicht des Verriegelungselements aus Figur 5 in einer verriegelten Stellung,
- Fig. 7: ein Längenausgleichselement an einem Scharnierlager und ein Verriegelungselement,
- Fig. 8: ein weiteres Verriegelungselement mit ebenen Segmenten seiner Anlagefläche,
- Fig. 9: eine Prinzipskizze der Anordnung der Segmente des Verriegelungs- elements aus Figur 8,
- Fig. 10: ein weiteres Verriegelungselement und
- Fig. 11: eine weitere Ausführungsform eines Verriegelungselements.

Fig. 1 zeigt in einer seitlichen und schematischen Ansicht ein Haushaltsgerät 2 in Form eines Backofens. Das Haushaltsgerät 2 umfasst einen Grundkörper 4 mit einer Backmuffel, an dem eine Klappe 6 über ein Haushaltsgerätscharnier 8 befestigt ist. Die Klappe 6 dient zum Öffnen und Schließen der Beschickungsöffnung der Backmuffel und ist im Haushaltsgerätscharnier 8 drehbar am Grundkörper 4 gelagert.

Eine Detailansicht des Haushaltsgerätscharniers 8 ist in Figur 2 gezeigt. Das Scharnier umfasst ein erstes Scharnierelement 9, das in einem Befestigungsflansch 10 gehalten ist. Der Befestigungsflansch 10 ist in Grundkörper 4 des Haushaltsgeräts 2 befestigt und umfasst ein Scharnierlager 12. Der Grundkörper 4 mit der Backmuffel ist in Figur 2 nicht gezeigt. In der Klappe 6 ist ein weiteres Scharnierelement 14 des Scharniers in der Weise befestigt, dass die Klappe 6 um eine Drehachse 16 relativ zum Befestigungsflansch 10 schwenkbar ist. Die Klappe 6 ist in Figur 2 ebenfalls nicht gezeigt. Das erste Scharnierelement 9 umfasst ein Befestigungsmittel 18 in Form einer Nase, die im montierten Zustand des Scharniers ein Haltemittel 20 des Scharnierlagers 12 hintergreift. Zusätzlich umfasst das erste Scharnierelement 9 eine Ausnehmung 22, die in einen in der Seitenansicht aus Figur 2 nicht sichtbaren Steg des Befestigungsflanschs 10 eingehängt ist.

Eine Montage der Klappe 6 im Grundkörper 4 des Haushaltsgeräts 2 kann in einfacher Weise durchgeführt werden, indem zwei wie in Figur 2 gezeigte Haushaltsgerätscharniere 8 durch Montage der jeweiligen Scharnierelemente 14 in der Klappe 6 befestigt werden. Anschließend werden die Scharniere in eine wie in Figur 2 gezeigte Stellung relativ zu den zugehörigen Befestigungsflanschen 10 gebracht. Hierzu wird das Scharnier mit dem Befestigungsmittel voran in einen in der Seitendarstellung in Figur 2 nicht sichtbaren, etwa 1 cm x 3 cm großen Schlitz des Befestigungsflanschs 10 von schräg oben rechts nach schräg unten links eingeführt, und die Ausnehmung 22 wird in den nicht dargestellten Steg eingehängt. Anschließend kann das Scharnier im Uhrzeigersinn um die eingehängte Ausnehmung 22 geschwenkt werden, wodurch das Befestigungsmittel 18 nach oben und hinter das Haltemittel 20 geführt wird. Das Scharnier ist nun gegen ein Herausziehen nach rechts aus dem Befestigungsflansch 10 gesichert.

Zur Verriegelung des Scharniers im Scharnierlager 12 umfasst das Scharnier ein Verriegelungselement 24. Dieses Verriegelungselement 24 ist mit Hilfe eines als Nietverbindung ausgeführten Verbindungsmittels 26 schwenkbar um eine Drehachse 28 befestigt. In Figur 2 ist das Verriegelungselement 24 in seiner Verriegelungsstellung gezeigt. Beim Einführen des Scharniers in das Scharnierlager 12 hingegen ist das Verriegelungselement 24 aus der gezeigten Verriegelungsstellung im Uhrzeigersinn nach oben geklappt, so dass das erste Scharnierelement 9 um die Ausnehmung 22 drehbar im Scharnierlager 12 angeordnet ist. Zum Verriegeln des Scharniers im Scharnierlager 12 wird das Verriegelungselement 24 gegen den Uhrzeigersinn in seine in Figur 2 gezeigte Verriegelungsstellung geschwenkt, bis ein Anschlag 30 des Verriegelungselements 24 an einem Element 32 des Scharnierlagers 12 anliegt. Das Verriegelungselement 24 ist hierdurch spielfrei zwischen dem Element 32 des Scharnierlagers 12 und dem Verbindungsmittel 26 gehalten. Ein Verschwenken des Scharniers im Scharnierlager 12 um die Ausnehmung 22 wird nun durch das Verriegelungselement 24 verhindert, das mit seinem Anschlag 30 an das Element 32 drückt. Das Element 32 kann eine Seitenfläche eines Blechs des Befestigungsflanschs 10 sein.

Zur Demontage der Klappe 6 aus dem Grundkörper 4 wird das Verriegelungselement 24 aus seiner gezeigten Verriegelungsstellung im Uhrzeigersinn nach oben geschwenkt, so dass eine Schwenkbewegung des Scharniers entgegen dem Uhrzeigersinn um die Ausnehmung 22 ermöglicht wird. Das Scharnier wird gegen den Uhrzeigersinn verschwenkt, wodurch das Befestigungsmittel 18 aus seiner das Haltemittel 20 hintergreifenden Position herausgeführt wird. Das Scharnier kann nun nach oben und rechts aus der Öffnung des Befestigungsflanschs 10 herausgehoben werden.

Das Verriegelungselement 24 weist eine Abmessung 34 auf, die dem Abstand zwischen der Drehachse 28 und dem Anschlag 30 entspricht. Zur spielfreien Einfügbarkeit des Verriegelungselements 24 zwischen die Drehachse 28 und das Element 32 sollte die Abmessung 34 an den Abstand zwischen der Drehachse 28 und dem Element 32 angepasst sein. Ist die Abmessung 34 zu groß, so kann das Verriegelungselement 24 nicht vollständig heruntergeklappt und das erste Scharnierelement 9 nicht zuverlässig im Scharnierlager 12 verriegelt werden. Ist die Abmessung 34 zu klein, so hat das erste Scharnierelement 9 im Scharnierlager 12 Spiel und kann hin und her wackeln. Ein solches Wackeln kann zu einem "Springen" der Klappe 6 beim Öffnen und Schließen führen.

Zum Ausgleich von Fertigungstoleranzen im Scharnier bzw. beim Verriegelungselement 24 ist ein Längenausgleichselement vorgesehen. Ein solches Längenausgleichselement kann an verschiedenen Orten angeordnet und unterschiedlich ausgestaltet sein. Eine mögliche Ausführungsform eines solchen Längenausgleichselements 35 ist in Figur 3 gezeigt. Ein Verriegelungselement 36 umfasst eine Ausnehmung 38, die in Form eines Schlitzes in den metallischen Körper des Verriegelungselements 36 eingebracht ist. Die Ausnehmung 38 ist parallel zu einer Anlagefläche 40 eines Anschlags 42 ausgeführt, die zur Anlage an das Element 32 des Scharnierlagers 12 vorgesehen ist. Die Anlagefläche 40 ist eben und die Ausnehmung 38 ist gerade ausgeführt. Eine Abmessung 44 zwischen der Anlagefläche 40 und einer Drehachse 46 des Verriegelungselements 36 ist um 0,1 mm größer als der Abstand, der zwischen der Drehachse 46 und dem Element 32 des Scharnierlagers 12 vorgesehen ist.

Zum Verriegeln des Scharniers im Scharnierlager 12 wird das Verriegelungselement 36 entgegen dem Uhrzeigersinn um die Drehachse 46 geschwenkt, bis eine Kante 48 des Anschlags 42 an dem Element 32 zu liegen kommt. Nun wird das Verriegelungselement 36 weiter nach unten gedrückt, wodurch eine elastische Auslenkung eines Stegs 50 zwischen der Ausnehmung 38 und der Anlagefläche 40 bewirkt wird. Der Steg 50 wird etwas zur Drehachse 46 hin ausgelenkt. Die Kante 48 fährt so lange entlang des Elements 32, bis die Anlagefläche 40 an dem ebenfalls ebenen Element 32 anliegt. Das Verriegelungselement 36 rastet hierdurch in seine Verriegelungsstellung ein, und der federnde Steg 50 kann sich wieder ein Stück weg von der Drehachse 46 bewegen. Der Steg 50 ist nunmehr um 0,1 mm, also um die Strecke, die die Abmessung 44 zu lang ist, elastisch in Richtung Drehachse 46 ausgelenkt. Der Steg 50 und die Ausnehmung 38 bilden das Längenausgleichselement 35.
Um ein Überdrehen des Verriegelungselements 36 zu verhindern, umfasst das Verriegelungselement 36 ein Anschlagelement 52, das auf einer Seitenfläche 54 (Figur 4) des Scharniers zu liegen kommt.

Die Ausnehmung 38 kann sich bis zum Rand des Verriegelungselements 36 erstrecken. Es ist jedoch auch möglich, das sich eine Ausnehmung 53 nur bis vor einen Rand erstreckt, wie dies in Figur 2 gezeigt ist. Das Verriegelungselement 24 umfasst ein Längenausgleichselement 55, das aus einer Ausnehmung 53 und einem zwischen der Ausnehmung 53 und dem gekrümmten Anschlag 30 ausgebildeten Steg gebildet ist. Die Ausnehmung 53 ist in einer Fläche rundherum von Material des Verriegelungselements umgeben.

Figur 5 zeigt eine weitere Ausführungsform eines Verriegelungselements 56. In das Verriegelungselement 56 ist ein Längenausgleichselement 58 mit einer Bohrung eingebracht, die in der Nähe eines Anschlags 60 zur Anlage an das Element 32 angeordnet ist. Zwischen der Bohrung und dem Anschlag 60 ist ein elastisch auslenkbarer Steg 62 angeordnet, der zusammen mit der Bohrung das Längenausgleichselement 58 bildet. Wie der Steg 50 und der Steg des Längenausgleichselements 55 dient der Steg 62 als Federelement, das zu einer elastischen Auslenkung vorgesehen ist.

Wie beim vorhergehenden Beispiel ist eine Abmessung 64 zwischen einer Drehachse 66 des Verriegelungselements 56 und dem Anschlag 60 um 0,1 mm größer als der vorgesehene Abstand zwischen der Drehachse 66 und dem Element 32 des Scharnierlagers 12. Im Verriegelungszustand wird somit der Steg 62 bei Anlage an das Element 32 etwas elastisch ausgelenkt, wie in Figur 6 gezeigt ist. Gestrichelt gezeigt ist die unausgelenkte Form des Stegs 62. Bedingt durch die Haftreibung zwischen dem Element 32 und dem eingedrückten Steg 62 ist das Verriegelungselement 56 in Verbindung mit einem Anschlagelement 68 sicher in seiner Verriegelungsstellung gehalten.

In Figur 7 ist ein weiteres Verriegelungselement 70 gezeigt. Der Befestigungsflansch 10 umfasst hierbei jedoch ein Scharnierlager 72 mit einem Längenausgleichselement 74 Das Längenausgleichselement 74 umfasst eine als geraden Schlitz ausgeführte Ausnehmung 76, die in das Material des Scharnierlagers 72 eingebracht ist, und einen ebenfalls geraden Steg 78, der zwischen der Ausnehmung 76 und einem Element 80 angeordnet ist, das zur Anlage an einen Anschlag 82 des Verriegelungselements 70 vorgesehen ist. Im verriegelten Zustand drückt der Anschlag 82 den in der unausgelenkten Stellung geraden Steg 78 um 0,2 mm von einer Drehachse 84 weg. Hierdurch wird ein Abstand zwischen dem Element 80 und der Drehachse 84 an die Entfernung des Anschlags 82 von der Drehachse 84 angepasst. Analog wie das Verriegelungselement 56 aus Figur 5 wird das Verriegelungselement 70 in seiner Verriegelungsstellung gehalten.

Figur 8 zeigt ein weiteres Verriegelungselement 86, das einen Anschlag 88 mit einer Anlagefläche 90 umfasst, die zur Anlage an das Element 32 des Scharnierlagers 12 oder an das Element 80 des Scharnierlagers 72 vorgesehen ist. In Figur 8 ist beispielhaft das Scharnierlager 72 gezeigt. Die Anlagefläche 90 umfasst vier ebene Segmente 92a, 92b, 92c, 92d, die allesamt in einem stumpfen Winkel zueinander angeordnet sind. Die Segmente 92a, 92b, 92c, 92d sind so angeordnet, dass ein Abstand von einem beliebigen Punkt eines Segments 92a, 92b, 92c zu einer Drehachse 94 des Verriegelungselements 86 stets größer ist als ein Abstand von einem beliebigen Punkt eines in Figur 8 darunter liegend dargestellten Segments 92b, 92c, 92d zur Drehachse 94. Auf diese Weise ist ein Abstand zwischen einem am Element 80 angeordneten Segment 92a, 92b, 92c, 92d zur Drehachse 94 in Abhängigkeit vom Schwenkwinkel des Verriegelungselements 86 um die Drehachse 94 innerhalb gewisser Grenzen einstellbar. Der Unterschied der Abstände der Segmente 92a, 92b, 92c, 92d zur Drehachse 94 beträgt jeweils 0,1 mm. Durch diese Einstellbarkeit bildet die Anlagefläche 90 ein Längenausgleichselement.

Eine Prinzipskizze der Anordnung der Segmente 92a, 92b, 92c, 92d des Verriegelungselements 86 ist in Figur 9 gezeigt. Ausgehend von einem ersten Segment 98a mit einer Einheitslänge von 1 Längeneinheit, beispielsweise 2 mm, ist eine gedachte Hilfslinie 100a in rechtem Winkel vom Segment 98a zu einer Drehachse 96 gezogen. Die Hilfslinie 100a weist ebenfalls eine Länge von 1 Längeneinheit auf. Bei dieser Konstruktion ergibt sich aus dem Satz von Pythagoras eine Länge von $\sqrt{2}$ für eine Hilfslinie 100b. Ausgehend von dieser zweiten Hilfslinie 100b wird nun im rechten Winkel ein weiteres Segment 98b mit 1 Einheitslänge angeordnet, wodurch sich wiederum eine Hilfslinie 100c mit der Länge von $\sqrt{3}$ Längeneinheiten ergibt Anschließend an diese dritte Hilfslinie 100c wird nun wiederum ein drittes Segment 98c in einem rechten Winkel angeordnet, wie in Figur 9 gezeigt. Auf diese Weise wird weiter fortgefahren, so dass sich eine spiralsegmentähnliche Kurve 102 mit einer Anzahl von ebenen Segmenten 98a, 98b, 98c usw. ergibt. Die Anlagefläche 90 des Verriegelungselements 86 ist wie ein Teilstück dieser Kurve 102 ausgestaltet, die senkrecht zur Papierebene in die Fläche geführt ist. Ganz ähnlich ist ein Verriegelungselement 104 aus Figur 10 ausgeführt. Das Verriegelungselement 104 umfasst eine ein Längenausgleichselement bildende Anlagefläche 106, die spiralsegmentförmig um eine Drehachse 108 angeordnet ist. Der in Figur 10 gezeigte Querschnitt der Anlagefläche 106 umfasst somit ein Teilstück oder ein Segment einer Spirale um die Drehachse 108. Die Verriegelungselemente 104 und 86 sind insofern ähnlich, als dass die Anlagefläche 106 konstruiert ist, wie in Figur 9 dargestellt, wobei jedoch die Segmente 98a, 98b, 98c usw. kantenlos stetig ineinander übergehen, wobei die Anlagefläche 106 bzw. der gezeigte Querschnitt durch die Anlagefläche 106 einen im Uhrzeigersinn stetig größer werdenden Radius aufweist.

Zur Verriegelung des Scharniers im Scharnierlager 72 werden die Verriegelungselemente 86, 104 entgegen dem Uhrzeigersinn verschwenkt, bis die Anlagefläche 90, 106 am Element 80 des Scharnierlagers 72 zu liegen kommt. Nun kann das Verriegelungselement 86, 104 noch ein Stück weitergeschwenkt werden, so dass der Steg 78 etwas von der Drehachse 94, 108 elastisch weggedrückt wird. Durch die ebenen Segmente 92a, 92b, 92c, 92d des Verriegelungselements 86 tritt hierbei ein leichter Rasteffekt ein, der das Verriegelungselement 86 in einer Verriegelungsstellung hält. Das Verriegelungselement 104 wird durch Haftreibung in einer Verriegelungsstellung gehalten.

Eine weitere Ausführungsform der Erfindung ist in Figur 11 dargestellt. Ein Verriegelungselement 110 weist eine ein Längenausgleichselement bildende Anlagefläche 112 auf, die kreissegmentförmig um einen Kreismittelpunkt 114 angeordnet ist. Ein Kreis 116 um den Kreismittelpunkt 114 ist durch eine gestrichelte Linie dargestellt.
Der Kreismittelpunkt 114 ist etwas versetzt zu einer Drehachse 118 des Verriegelungselements 110 angeordnet, so dass die Anlagefläche 112 exzentrisch um die Drehachse 118 angeordnet ist. Die Verriegelung des Verriegelungselements 110 wird analog wie eine Verriegelung des Verriegelungselements 104 aus Figur 10 durchgeführt. Wie das Verriegelungselement 104 ist auch das Verriegelungselement 110 zur Anlage an das Element 32 des Scharnierlagers 12 oder an das Element 80 des Scharnierlagers 72 vorgesehen.

## Patentansprüche

1. Haushaltsgerätscharnier (8) mit einem ersten Scharnierelement (9), einem Befestigungsmittel (18), welches das erste Scharnierelement (9) mit einem Haltemittel (20) eines Scharnierlagers (12,72) formschlussig verbindet, und einem beweglichen Verriegelungselement (24, 36, 56, 70, 86, 104, 110) zur Verriegelung des Befestigungsmittels (18) im Scharnierlager (12, 72), und mit einem Längenausgleichselement (35, 55, 58, 74) zur Anpassung einer Abmessung (34, 44, 64) des Verriegelungselements (24, 36, 56, 70, 86, 104, 110) und/oder eines Abstands zwischen einem zweiten Scharnierelement (14) und einem Element (32, 80) des Scharnierlagers (12, 72) im verriegelten Zustand aneinander, **dadurch gekennzeichnet, dass** das Längenausgleichselement (35, 55, 58, 74) ein Federelement umfasst.

2. Haushaltsgerätscharnier (8) nach Anspruch 1,
**dadurch gekennzeichnet, dass** das Verriegelungselement (36, 86) einen Anschlag (42, 88) mit einer ebenen Anlagefläche (40, 90) zur Anlage an das Element (32, 80) des Scharnierlagers (12, 72) umfasst.

3. Haushaltsgerätscharnier (8) nach einem der vorhergehenden Ansprüche,
**dadurch gekennzeichnet, dass** das Scharnierlager (72) eine Ausnehmung (76) umfasst und zwischen der Ausnehmung (76) und dem Element (32) des Scharnierlagers (72) ein zur elastischen Auslenkung vorgesehenes Element ausgebildet ist.

4. Haushaltsgerätscharnier (8) nach einem der vorhergehenden Ansprüche,
**dadurch gekennzeichnet, dass** das Verriegelungselement (24, 36, 56) eine Ausnehmung (38, 53) und eine Anlagefläche (40) zur Anlage an das Element (32) des Scharnierlagers (12) umfasst und zwischen der Ausnehmung (38, 53) und der Anlagefläche (40) ein zur Auslenkung vorgesehenes Element ausgebildet ist.

5. Haushaltsgerätscharnier (8) nach Anspruch 3 oder 4,
**dadurch gekennzeichnet, dass** die Ausnehmung (38, 53, 76) ein Schlitz ist.

6. Haushaltsgerätscharnier (8) nach Anspruch 3 oder 4,
**dadurch gekennzeichnet, dass** die Ausnehmung eine Bohrung ist

7. Haushaltsgerätscharnier (8) nach einem der vorhergehenden Ansprüche,
**dadurch gekennzeichnet, dass** das Verriegelungselement (24, 36, 56, 70, 86, 104, 110) um eine Drehachse (28, 46, 66, 84, 94, 108, 118) schwenkbar ist.

8. Haushaltsgerätscharnier (8) mit einem ersten Scharnierelement (9), einem Befestigungsmittel (18) zur formschlüssigen Verbindung des ersten Scharnierelements (9) mit einem Haltemittel (20) eines Scharnierlagers (12, 72) und einem beweglichen Verriegelungselement (24, 36, 56, 70, 86, 104, 110), das um eine Drehachse (28, 46, 66, 84, 94, 108, 118) schwenkbar ist, zur Verriegelung des Befestigungsmittels (18) im Scharnierlager (12, 72), und mit einem Längenausgleichselement (35, 55, 58, 74) zur Anpassung einer Abmessung (34, 44, 64) des Verriegelungselements (24, 36, 56, 70, 86, 104, 110) und/oder eines Abstands zwischen einem zweiten Scharnierelement (14) und einem Element (32, 80) des Scharnierlagers (12, 72) im verriegelten Zustand aneinander, **dadurch gekennzeichnet, dass** das Verriegelungselement (86) einen Anschlag (88) mit einer Anlagefläche (90) zur Anlage an das Element (80) des Scharnierlagers (72) umfasst, die mindestens zwei ebene Segmente (92a, 92b, 92c, 92d) mit unterschiedlichen kleinsten Entfernungen zur Drehachse (94) umfasst.

9. Haushaltsgerätscharnier (8) nach Anspruch 8,
**dadurch gekennzeichnet, dass** das Verriegelungselement (110) einen Anschlag mit einer Anlagefläche (112) zur Anlage an das Element (32, 80) des Scharnierlagers (12, 72) umfasst, die exzentrisch um die Drehachse (118) angeordnet ist.

10. Haushaltsgerätscharnier (8) mit einem ersten Scharnierelement (9), einem Befestigungsmittel (18) zur formschlüssigen Verbindung des ersten Scharnierelements (9) mit einem Haltemittel (20) eines Scharnierlagers (12, 72) und einem beweglichen Verriegelungselement (24, 36, 56, 70, 86, 104, 110), das um eine Drehachse (28, 46, 66, 84, 94, 108, 118) schwenkbar ist, zur Verriegelung des Befestigungsmittels (18) im Scharnierlager (12, 72), und mit einem Längenausgleichselement (35, 55, 58, 74) zur Anpassung einer Abmessung (34, 44 64) des Verriegelungselements (24 36 56 70 86 104 110) und/oder eines Abstands zwischen einem zweiten Scharnierelement (14) und einem Element (32, 80) des Scharnierlagers (12, 72) im verriegelten Zustand aneinander, **dadurch gekennzeichnet, dass** das Verriegelungselement (104) einen Anschlag mit einer Anlagefläche (106) zur Anlage an das Element (32, 80) des Scharnierlagers (12, 72) umfasst, die einen spiralsegmentförmigen Querschnitt aufweist.

11. Haushaltsgerät (2), insbesondere Gargerät, mit einem Scharnierlager (12, 72) und einem Haushaltsgerätscharnier (8) nach einem der vorhergehenden Ansprüche.

## Claims

1. Domestic appliance hinge (8) with a first hinge element (9), a fastening means (18) which mechanically positively connects the first hinge element (9) with a holding means (20) of a hinge bearing (12, 72), and a movable locking element (24, 36, 56, 70, 86, 104, 110) for locking the fastening means (18) in the hinge bearing (12, 72), and with a length compensating element (35, 55, 58, 74) for matching a dimension (34, 44, 64) of the locking element (24, 36, 56, 70, 86, 104, 110) and/or a spacing between a second hinge element (14) and an element (32, 80) of the hinge bearing (12, 72) to one another in the locked state, **characterised in that** the length compensating element (35, 55, 58, 74) comprises a spring element.

2. Domestic appliance hinge (8) according to claim 1, **characterised in that** the locking element (36, 86) comprises an abutment (42, 88) with a flat contact surface (40, 90) for contact with the element (32, 80) of the hinge bearing (12, 72).

3. Domestic appliance hinge (8) according to one of the preceding claims, **characterised in that** the hinge bearing (72) has a recess (76) and an element provided for resilient deflection is formed between the recess (76) and the element (32) of the hinge bearing (72).

4. Domestic appliance hinge (8) according to any one of the preceding claims, **characterised in** the locking element (24, 36, 56) has a recess (38, 53) and a contact surface (40) for contact with the element (32) of the hinge bearing (12) and an element provided for deflection is formed between the recess (38, 53) and the contact surface (40).

5. Domestic appliance hinge (8) according to claim 3 or 4, **characterised in that** the recess (38, 53, 76) is a slot.

6. Domestic appliance hinge (8) according to claim 3 or 4, **characterised in that** the recess is a bore.

7. Domestic appliance hinge (8) according to any one of the preceding claims, **characterised in that** the locking element (24, 36, 56, 70, 86, 104, 110) is pivotable about an axis (28, 46, 66, 84, 94, 108, 118) of rotation.

8. Domestic appliance hinge (8) with a first hinge element (9), a fastening means (18) for mechanically positive connection of the first hinge element (9) with a holding means (20) of a hinge bearing (12, 72) and a movable locking element (24, 36, 56, 70, 86, 104, 110), which is pivotable about an axis (28, 46, 66, 84, 94, 108, 118) of rotation, for locking the fastening means (18) in the hinge bearing (12, 72), and with a length compensating element (35, 55, 58, 74) for matching a dimension (34, 44, 64) of the locking element (24, 36, 56, 70, 86, 104, 110) and/or of a spacing between a second hinge element (14) and an element (32, 80) of the hinge bearing (12, 72) to one another in the locked state, **characterised in that** the locking element (86) comprises an abutment (88) with a contact surface (90) for contact with the element (80) of the hinge bearing (72), which comprises at least two planar segments (92a, 92b, 92c, 92d) with different smallest spacings from the axis (94) of rotation.

9. Domestic appliance hinge (8) according to claim 8, **characterised in that** the locking element (110) comprises an abutment with a contact surface (112) for contact with the element (32, 80) of the hinge bearing (12, 72), which is arranged eccentrically about the axis (118) of rotation.

10. Domestic appliance hinge (8) with a first hinge element (9), a fastening means (18) for mechanically positive connection of the first hinge element (9) with a holding means (20) of a hinge bearing (12, 72) and a movable locking element (24, 36, 56, 70, 86, 104, 110), which is pivotable about an axis (28, 46, 66, 84, 94, 108, 118) of rotation, for locking the fastening means (18) in the hinge bearing (12, 72), and with a length compensating element (35, 55, 58, 74) for matching a dimension (34, 44, 64) of the locking element (24, 36, 56, 70, 86, 104, 110) and/or of a spacing between a second hinge element (14) and an element (32, 80) of the hinge bearing (12, 72) to one another in the locked state, **characterised in that** the locking element (104) comprises an abutment with a contact surface (106) for contact with the element (32, 80) of the hinge bearing (12, 72), which has a cross-section of spiral segmental shape.

11. Domestic appliance (2), particularly a cooking appliance, with a hinge bearing (12, 72) and a domestic appliance hinge (8) according to any one of the preceding claims.

## Revendications

1. Charnière (8) pour appareil ménager, comprenant un premier élément de charnière (9), un moyen de fixation (18), lequel raccorde par adhérence de forme le premier élément de charnière (9) à un moyen de maintien (20) d'un palier de charnière (12, 72), et un élément de verrouillage mobile (24, 36, 56, 70, 86, 104, 110) pour le verrouillage du moyen de fixation (18) dans le palier de charnière (12, 72), et comprenant un élément de compensation de longueur (35, 55, 58, 74) pour adapter mutuellement une dimension (34, 44, 64) de l'élément de verrouillage (24, 36, 56, 70, 86, 104, 110) et/ou d'un écart entre un second élément de charnière (14) et un élément (32, 80) du palier de charnière (12, 72) à l'état verrouillé, **caractérisé en ce que** l'élément de compensation de longueur (35, 55, 58, 74) comprend un élément à ressort.

2. Charnière (8) pour appareil ménager selon la revendication 1,
**caractérisé en ce que** l'élément de verrouillage (36, 86) comprend une butée (42, 88) ayant une surface d'applique plane (40, 90) pour l'application contre l'élément (32, 80) du palier de charnière (12, 72).

3. Charnière (8) pour appareil ménager selon l'une quelconque des revendications précédentes,
**caractérisé en ce que** le palier de charnière (72) comprend un évidement (76) et **en ce qu'**un élément ménagé pour la déviation élastique est réalisé entre l'évidement (76) et l'élément (32) du palier de charnière (72).

4. Charnière (8) pour appareil ménager selon l'une quelconque des revendications précédentes,
**caractérisé en ce que** l'élément de verrouillage (24, 36, 56) comprend un évidement (38, 53) et une surface d'applique (40) pour l'application contre l'élément (32) du palier de charnière (12) et **en ce qu'**un élément ménagé pour la déviation est réalisé entre l'évidement (38, 53) et la surface d'applique (40).

5. Charnière (8) pour appareil ménager selon la revendication 3 ou 4,
**caractérisé en ce que** l'évidement (38, 53, 76) est une fente.

6. Charnière (8) pour appareil ménager selon la revendication 3 ou 4,
**caractérisé en ce que** l'évidement est un alésage.

7. Charnière (8) pour appareil ménager selon l'une quelconque des revendications précédentes,
**caractérisé en ce que** l'élément de verrouillage (24, 36, 56, 70, 86, 104, 110) est pivotant autour d'un axe de rotation (28, 46, 66, 84, 94, 108, 118).

8. Charnière (8) pour appareil ménager comprenant un premier élément de charnière (9), un moyen de fixation (18) pour le raccordement par adhérence de forme du premier élément de charnière (9) à un moyen de maintien (20) d'un palier de charnière (12, 72), et un élément de verrouillage mobile (24, 36, 56, 70, 86, 104, 110) qui est pivotant autour d'un axe de rotation (28, 46, 66, 84, 94, 108, 118), pour le verrouillage du moyen de fixation (18) dans le palier de charnière (12, 72), et comprenant un élément de compensation de longueur (35, 55, 58, 74) pour adapter mutuellement une dimension (34, 44, 64) de l'élément de verrouillage (24, 36, 56, 70, 86, 104, 110) et/ou d'un écart entre un second élément de charnière (14) et un élément (32, 80) du palier de charnière (12, 72) à l'état verrouillé, **caractérisé en ce que** l'élément de verrouillage (86) comprend une butée (88) ayant une surface d'applique (90) pour l'application contre l'élément (80) du palier de charnière (72), cette surface d'applique comprenant au moins deux segments plans (92a, 92b, 92c, 92d) ayant différentes distances les plus petites par rapport à l'axe de rotation (94).

9. Charnière (8) pour appareil ménager selon la revendication 8,
**caractérisé en ce que** l'élément de verrouillage (110) comprend une butée ayant une surface d'applique (112) pour l'application contre l'élément (32, 80) du palier de charnière (12, 72), cette surface d'applique étant disposée de manière excentrique autour de l'axe de rotation (118).

10. Charnière (8) pour appareil ménager comprenant un premier élément de charnière (9), un moyen de fixation (18) pour le raccordement par adhérence de forme du premier élément de charnière (9) à un moyen de maintien (20) d'un palier de charnière (12, 72), et un élément de verrouillage mobile (24, 36, 56, 70, 86, 104, 110) qui est pivotant autour d'un axe de rotation (28, 46, 66, 84, 94, 108, 118), pour le verrouillage du moyen de fixation (18) dans le palier de charnière (12, 72), et comprenant un élément de compensation de longueur (35, 55, 58, 74) pour adapter mutuellement une dimension (34, 44, 64) de l'élément de verrouillage (24, 36, 56, 70, 86, 104, 110) et/ou d'un écart entre un second élément de charnière (14) et un élément (32, 80) du palier de charnière (12, 72) à l'état verrouillé, **caractérisé en ce que** l'élément de verrouillage (104) comprend une butée ayant une surface d'applique (106) pour l'application contre l'élément (32, 80) du palier de charnière (12, 72), cette surface d'applique présentant une section en forme de segment en spirale.

11. Appareil ménager (2), notamment appareil de cuisson, comprenant un palier de charnière (12, 72) et une charnière (8) pour appareil ménager selon l'une quelconque des revendications précédentes.
